# EUROPÄISCHE PATENTSCHRIFT

(11) **EP 0 577 950 B1**
(45) Veröffentlichungstag und Bekanntmachung des Hinweises auf die Patenterteilung: **16.04.1997**
(21) Anmeldenummer: 93107540.2
(22) Anmeldetag: 10.05.1993
(51) Int. Cl.: B07C 5/12

(54) **Verfahren zur Volumeninspektion einer Kunststoff-Flasche und Flascheninspektionsmaschine zur Durchführung des Verfahrens**
Method for inspecting the volume of plastic bottles and device for carrying out this method
Méthode pour l'inspection du volume de bouteilles en matière plastique et machine mettant en oeuvre cette méthode

(30) Priorität: 07.07.1992 CH 2141/92
(43) Veröffentlichungstag der Anmeldung: 12.01.1994
(73) Patentinhaber: ELPATRONIC AG, CH-6303 Zug (CH)
(72) Erfinder: Marinics, Kurt, A-8200 Hofstätten 97 (AT)

(56) Entgegenhaltungen:
- EP-A- 0 123 602
- DE-A- 3 314 577
- FR-A- 2 234 615
- US-A- 4 906 098
- DATABASE WPIL Week 9048, Derwent Publications Ltd., London, GB; AN 90-360311 & SU-A-1 558 880 (GUSEV GLASS RES. INS.) 23. April 1990

## Beschreibung

Die Erfindung betrifft ein Verfahren zur Inspektion einer Kunststoff-Mehrwegflasche, insbesondere einer PET-Flasche, bezüglich deren Volumens. Ferner betrifft die Erfindung eine Flascheninspektionsmaschine zur Durchführung des Verfahrens und die Verwendung des Resultats der Höhenmessung von solchen Flaschen in einer Inspektionsmaschine zur Ermittlung des Volumens der Flaschen.

Es ist bekannt, z.B. aus US-A-4 852 415, Kunststoff-Mehrwegflaschen, welche insbesondere als Flaschen aus PET (Polyäthylenterephthalat) bekannt sind, bei jedem Rücklauf zu inspizieren. Die Flaschen werden dabei auf Unversehrtheit und Sauberkeit geprüft.

Es wäre nun wünschenswert, die Inspektion um eine einfache Volumenprüfung zu erweitern, da insbesondere die Flaschen aus PET nicht volumenstabil sind; es kann also durchaus vorkommen, dass eine PET-Flasche bereits vor Erreichen ihrer Mehrwegumlaufslebensdauer (ca. 25 Befüllungen) das geforderte Sollvolumen gar nicht mehr aufweist, was insbesondere Probleme beim Befüllen ergeben kann. Es stellt sich nun die Aufgabe, den gewünschten Inspektionsschritt auf einfache Weise mit genügender Genauigkeit und rasch durchzuführen. Die angestrebte Inspektionsleitung moderner Flascheninspektionsmaschinen beträgt ca. 600 Flaschen pro Minute und soll natürlich durch die Sollvolumenprüfung nicht herabgesetzt werden.

Die Aufgabe wird erfindungsgemäss durch die kennzeichnenden Merkmale der Ansprüche 1 bzw. 7 bzw. 10 gelöst.

Es hat sich überraschenderweise gezeigt, dass bei Kunststoff-Flaschen und insbesondere PET-Flaschen durch die Ermittlung einer linearen Flaschenabmessung das Volumen der Flasche genügend genau bestimmbar ist. Die Ermittlung einer linearen Abmessung ist sehr einfach auch bei mit hoher Geschwindigkeit in einer Inspektionsmaschine geförderten Flaschen möglich.

Bevorzugterweise wird die Höhe der Flasche ermittelt. Es hat sich bei PET-Flaschen herausgestellt, dass diese insbesondere in der Höhe abnehmen, wodurch sich hauptsächlich die Volumenreduktion ergibt. Das Höhenmass ist ferner insbesondere leicht ermittelbar, wie nachstehend noch erläutert wird.

Die erfindungsgemässe Flascheninspektionsmaschine ist mit einer Messanordnung für die lineare Abmessung ausgestattet.

Im folgenden wird ein Ausführungsbeispiel anhand der Zeichnungen näher erläutert. Dabei zeigt die einzige

Figur eine schematische Darstellung der Messanordnung für die Höhenmessung einer Flasche

In Figur 1 ist nur der Kopfbereich 2 einer PET-Flasche 1 dargestellt. Ein Sender 4 sendet einen bandförmigen Laserstrahl 5 aus, welcher in einem Empfänger 6 empfangen wird. Entsprechende Sende/Empfangsanordnungen mit zugehörigem Empfängerverstärker werden z.B. unter der Typenbezeichnung LX2 von der Firma Keyence, Osaka, Japan, hergestellt. Der Empfängerverstärker kann dabei z.B. die Ueberschreitung oder Unterschreitung eines bestimmten Grenzwertes der empfangenen Laserlichtmenge angeben, oder er gibt eine Analogspannung ab, die der empfangenen Lichtmenge proportional ist und welche Spannung weiterverarbeitet werden kann.

Die empfangene Lichtmenge ist in der gezeigten Anordnung abhängig von der Höhe der Flasche, da deren Oberkante 3 den bandförmigen Laserlichtstrahl von dessen Unterseite her blockiert. Je grösser die Höhe der Flasche ist, um so weiter ragt sie in das Lichtband hinein, bzw. um so geringer ist die empfangene Lichtmenge. Bei geringerer Höhe der Flasche ragt diese weniger weit in das Lichtband hinein und die empfangene Lichtmenge ist grösser. Die Flaschenhöhe lässt sich auf diese Weise mit einer Genauigkeit von ca. 0,1 mm ermitteln. Da Höhe und Volumen bei PET-Flaschen von vorgegebener Gestalt sehr genau korrelieren, also von der Höhe der Flasche mit guter Genauigkeit auf deren Volumen zurückgeschlossen werden kann, ergibt die geschilderte Höhenmessung eine einfache und rasche Möglichkeit der Volumeninspektion. Es ist dabei in der Regel nur notwendig, die Unterschreitung eines vorbestimmten unteren Grenzwertes für die Flaschenhöhe zu ermitteln (entsprechend einem oberen Grenzwert für die empfangene Lichtmenge), da in der Regel nur die Unterschreitung eines Sollvolumens bei der Inspektion von Interesse ist. Anstelle der Höhe der Flasche kann fallweise auch eine andere lineare Abmessung ermittelt werden, die bei dem zu prüfenden Flaschentyp genügend genau mit dem Volumen korreliert. Zum Beispiel kann die Höhe ab Boden des Kragens 3 ermittelt werden, oder es kann der Flaschendurchmesser ermittelt werden, wenn diese bei einem bestimmten Flaschentyp als Mass für die Volumenänderung geeignet ist.

Bei der vorstehend geschilderten Höhenmessung ist davon ausgegangen worden, dass die Flasche auf einem Boden steht bzw. mit diesem gefördert wird, dessen Abstand zur Messanordnung 4,5,6 bekannt und fix ist. Dies ist bei einer Fördereinrichtung in einer Inspektionsmaschine, z.B. einer Karusselfördereinrichtung oder einem Förderband in der Regel angenommen. Falls die Messung erfolgt während die Lage der Flasche nicht derart genau definiert ist, so können z.B. zwei Messanordnungen vorgesehen werden, wobei die eine Messanordnung die Oberkante der Flasche erfasst, wie in Figur 1 gezeigt, und die andere Messanordnung die Unterkante der Flasche erfasst. Aus den beiden Lichtmengen bzw. Ausgangssignalen der Messanordnungen ist dann die Höhe der Flasche bzw. die Einhaltung von deren Sollvolumen ermittelbar.

Vorzugsweise erfolgt die geschilderte Ermittlung der linearen Flaschenabmessung in einer Inspektionsmaschine. Die Messanordnung lässt sich dabei auf vielfältige Weise entlang des Förderweges anordnen. Es können auch mehrere Messanordnungen vorgesehen sein, zur unabhängigen Prüfung mehrerer Flaschen. Sofern bei einer Inspektionsmaschine bereits eine Höhenmessung der Flasche aus anderem Grund als der Volumenermittlung mit genügender Genauigkeit vorgesehen sein sollte, so kann erfindungsgemäss deren Messresultat zur Volumeninspektion verwendet werden.

Die Ermittlung der linearen Abmessung kann aber auch separat von einer Inspektionsmaschine entlang des Flaschenförderweges, z.B. in einer Befüllstation, erfolgen.

Vorzugsweise ist weiter eine Auswerfeinrichtung der Höhen- bzw. Volumenermittlung nachgeschaltet, die auf das Ermittlungsergebnis anspricht und als zu klein geworden ermittelte Flaschen aus dem Förderweg und damit aus dem Mehrwegumlauf auswirft.

## Patentansprüche

1. Verfahren zur Inspektion einer Kunststoff-Mehrwegflasche, insbesondere einer PET-Flasche, bezüglich deren Volumens, dadurch gekennzeichnet, dass zunächst für den jeweiligen Typ der Kunststoff-Mehrwegflasche die Korrelation zwischen mindestens einer ausgewählten linearen Abmessung der Flasche und deren Volumen ermittelt wird, dass bei der Inspektion jeweils diese lineare Abmessung der Flasche ermittelt wird und dass nachfolgend aus dieser Abmessung abgeleitet wird, ob das Sollvolumen der Flasche eingehalten wird.

2. Verfahren nach Anspruch 1, dadurch gekennzeichnet, dass die Höhe der Flasche ermittelt wird.

3. Verfahren nach Anspruch 1 oder 2, dadurch gekennzeichnet, dass die ermittelte lineare Abmessung mit einem Sollwert verglichen wird, und dass die Flasche bei Unterschreiten dieses Sollwertes aus dem Mehrwegumlauf ausgeschieden wird.

4. Verfahren nach einem der Ansprüche 1-3, dadurch gekennzeichnet, dass die lineare Abmessung mittels eines optischen Messverfahrens ermittelt wird.

5. Verfahren nach Anspruch 4, dadurch gekennzeichnet, dass die Flasche teilweise durch einen aufgeweiteten Laserstrahl geführt wird, dessen Abschwächung durch den hindurchtretenden Flaschenteil ermittelt und als Mass für die lineare Abmessung genommen wird.

6. Verfahren nach den Ansprüchen 2 und 5, dadurch gekennzeichnet, dass die Flaschenoberkante von unten in ein vertikal aufgeweitetes Laserlichtband geführt wird, um die Höhe der Flasche zu ermitteln.

7. Flascheninspektionsmaschine zur Inspektion einer Kunststoff-Mehrwegflasche, insbesondere einer PET-Flasche, wobei zunächst für den jeweiligen Typ der Kunststoff-Mehrwegflasche die Korrelation zwischen mindestens einer ausgewählten linearen Abmessung der Flasche und deren Volumen ermittelt wird, mit einer Fördereinrichtung, welche Flaschen durch die Inspektionsmaschine fördert, dadurch gekennzeichnet, dass an mindestens einer Stelle entlang des Förderweges mindestens eine Messanordnung vorgesehen ist, durch welche diese lineare Abmessung der jeweils an ihr vorbeigeförderten Flasche ermittelbar ist und dass Mittel vorgesehen sind, die aus dieser Abmessung ableiten, ob das Sollvolumen der jeweiligen Flasche eingehalten ist.

8. Flascheninspektionsmaschine nach Anspruch 7, dadurch gekennzeichnet, dass die Messanordnung einen Laserlichtsender, der einen bandförmig aufgeweiteten Laserstrahl erzeugt, einen davon beabstandeten Laserlichtempfänger und eine Auswertschaltung umfasst, um die Abschwächung des Laserstrahls durch die zwischen Sender und Empfänger durch den Laserstrahl geführte Flasche zu ermitteln.

9. Flascheninspektionsmaschine nach Anspruch 8, dadurch gekennzeichnet, dass die Inspektionsmaschine eine mit der Auswertschaltung zusammenwirkende Auswerteinrichtung umfasst, um Flaschen, welche die lineare Soll-Abmessung nicht erreichen, auszuscheiden.

10. Verwendung des Höhenmessresultats der Höhenmessung von Kunststoff-Mehrwegflaschen, insbesondere PET-Flaschen, in einer Inspektionsmaschine zur Ermittlung des Volumens der Flasche, dadurch gekennzeichnet, dass zunächst für den jeweiligen Typ der Kunststoff-Mehrwegflasche die Korrelation zwischen der Höhe der Flasche und deren Volumen ermittelt wird, und dass nachfolgend aus der jeweils gemessenen Höhe das Volumen abgeleitet wird.

## Claims

1. Method for inspecting a returnable plastics bottle, in particular a PET bottle, in respect of its volume, characterized in that the correlation between at least one selected linear dimension of the bottle and its volume is first of all determined for the specific type of returnable plastics bottle, in that this linear dimension is detected on each bottle in the course of the inspection, and in that the volume of the bottle is subsequently inferred from this dimension.

2. Method according to Claim 1, characterized in that the height of the bottle is detected.

3. Method according to Claim 1 or Claim 2, characterized in that the detected linear dimension is compared with a nominal value, and if it falls below this nominal value the bottle is taken out of circulation.

4. Method according to any one of Claims 1 to 3, characterized in that the linear dimension is detected by an optical measuring technique.

5. Method according to Claim 4, characterized in that the bottle is guided partly through a flattened laser beam whose attenuation due to the transit of the bottle is detected and adopted as a measure of the linear dimension.

6. Method according to Claims 2 and 5, characterized in that the top of the bottle is made to pass into a vertically flattened strip of laser light, from below, in order that the height of the bottle can be detected.

7. Bottle inspection machine for inspecting a returnable plastics bottle, in particular a PET bottle, in which the correlation between at least one selected linear dimension of the bottle and its volume is first of all determined for the specific type of returnable plastics bottle, with a conveyor device which conveys bottles through the inspection machine, characterized in that at least one measuring arrangement whereby the linear dimension of each bottle conveyed past it can be detected is provided at at least one point along the conveyor path, and in that means are provided for inferring the volume of the individual bottle from this dimension.

8. Bottle inspection machine according to Claim 7, characterized in that the measuring arrangement comprises a laser light transmitter producing a laser beam in the form of a flattened strip, a laser light receiver distanced from the transmitter and an evaluation circuit, to detect the attenuation of the laser beam due to the transit of the bottle through the laser beam between transmitter and receiver.

9. Bottle inspection machine according to Claim 8, characterized in that the inspection machine has a [rejector] device cooperating with the evaluation circuit to remove bottles which do not attain the nominal linear dimension.

10. Use of the height readings obtained by measuring the height of returnable plastics bottles, in particular PET bottles, in an inspection machine for determining the volume of the bottle, characterized in that the correlation between the height of the bottle and its volume is first of all determined for the specific type of returnable plastics bottle, and in that the volume is subsequently inferred from the individual height reading obtained.

## Revendications

1. Procédé pour inspecter le volume d'une bouteille réutilisable en matière plastique, notamment une bouteille en polyéthylène, caractérisé en ce qu'on détermine tout d'abord, pour le type considéré de la bouteille réutilisable en matière plastique, la corrélation entre au moins une dimension linéaire sélectionnée de la bouteille et son volume, que, lors de l'inspection, on détermine respectivement cette dimension linéaire de la bouteille et qu'ensuite on décide à partir de cette dimension si le volume de consigne de la bouteille est respecté.

2. Procédé selon la revendication 1, caractérisé en ce qu'on détermine la hauteur de la bouteille.

3. Procédé selon la revendication 1 ou 2, caractérisé en ce que l'on compare la dimension linéaire déterminée a une valeur de consigne, et qu'on supprime la bouteille pour une réutilisation, lorsque la dimension tombe au-dessous de cette valeur de consigne.

4. Procédé selon l'une des revendications 1-3, caractérisé en ce qu'on détermine la dimension linéaire à l'aide d'un procédé de mesure optique.

5. Procédé selon la revendication 4, caractérisé en ce qu'on fait passer la bouteille en partie à travers un faisceau laser élargi, dont l'affaiblissement par la partie de la bouteille, qui traverse le faisceau, est déterminé et est utilisé en tant que mesure de la dimension linéaire.

6. Procédé selon les revendications 2 et 5, caractérisé en ce qu'on déplace le bord supérieur de la bouteille à partir du bas dans une bande de lumière laser élargie verticalement, de manière à déterminer la hauteur de la bouteille.

7. Machine d'inspection de bouteilles pour inspecter une bouteille réutilisable en matière plastique, notamment une bouteille en polyéthylène, dans laquelle on détermine tout d'abord, pour le type considéré de la bouteille réutilisable en matière plastique, la corrélation entre au moins une dimension linéaire sélectionnée de la bouteille et son volume, et comportant un dispositif d'entraînement, qui entraîne les bouteilles dans la machine d'inspection, caractérisée en ce qu'en au moins à un emplacement le long du trajet d'entraînement est prévu au moins un dispositif de mesure, à l'aide duquel cette dimension linéaire de la bouteille, qui passe respectivement devant ce dispositif, peut être déterminée et que des moyens sont prévus pour décider, à partir de cette dimension, si le volume de consigne de la bouteille considérée est respecté.

8. Machine d'inspection de bouteilles selon la revendication 7, caractérisée en ce que le dispositif de mesure comprend un émetteur de lumière laser, qui produit un faisceau laser élargi en forme de bande, un récepteur de lumière laser distant de cet émetteur et un circuit d'exploitation pour déterminer l'affaiblissement du faisceau laser par la bouteille qui est déplacée à travers le faisceau laser entre l'émetteur et le récepteur.

9. Machine d'inspection de bouteilles selon la revendication 8, caractérisée en ce que la machine d'inspection comprend un dispositif d'exploitation, qui coopère avec le circuit d'exploitation pour écarter des bouteilles, qui ne satisfont pas à la dimension linéaire de consigne.

10. Utilisation du résultat de la mesure de hauteur de bouteilles réutilisables en matière plastique, notamment de bouteilles en polyéthylène dans une machine d'inspection pour déterminer le volume de la bouteille, caractérisée en ce qu'on détermine tout d'abord pour le type considéré de la bouteille réutilisable en matière plastique, la corrélation entre la hauteur de la bouteille et son volume, et qu'ensuite on décide du volume à partir de la hauteur respectivement mesurée.
